# EUROPÄISCHE PATENTSCHRIFT

(11) **EP 3 001 023 B1**
(45) Veröffentlichungstag und Bekanntmachung des Hinweises auf die Patenterteilung: **29.08.2018**
(21) Anmeldenummer: 15186812.2
(22) Anmeldetag: 25.09.2015
(51) Int. Cl.: F02M 55/00, F02M 59/44, F02M 53/00, F02M 63/00

(54) **KRAFTSTOFFPUMPE**
FUEL PUMP
POMPE À CARBURANT

(30) Priorität: 27.09.2014 DE 102014014344
(43) Veröffentlichungstag der Anmeldung: 30.03.2016
(73) Patentinhaber: MAN Diesel & Turbo SE, 86153 Augsburg (DE)
(72) Erfinder: Kovalev, Denis, 86152 Augsburg (DE)

(56) Entgegenhaltungen:
- EP-A1- 0 502 692
- EP-A1- 2 339 166
- EP-A2- 0 757 173
- DE-A1- 4 030 951
- DE-A1-102006 016 702
- DE-A1-102007 019 909
- DE-A1-102011 004 186
- GB-A- 2 290 585

## Beschreibung

Die Erfindung betrifft eine Kraftstoffpumpe, insbesondere eine Hochdruckkraftstoffpumpe eines Common-Rail-Kraftstoffsystems, nach dem Oberbegriff des Anspruchs 1.

Kraftstoffpumpen verfügen über einen Pumpenzylinder, wobei im Pumpenzylinder ein Pumpenkolben bewegbar gelagert bzw. geführt ist. Der Pumpenkolben wird im Pumpenzylinder über einen oder mehrere Nocken auf und ab bewegt, wodurch Kraftstoff angesaugt und von der Kraftstoffpumpe Verbrauchern, so z. B. Einspritzventilen eines Kraftstoffsystems, zugeführt wird.

Aus der Praxis bekannte Kraftstoffpumpen verfügen im Bereich des Pumpenzylinders, in welchem der Pumpenkolben bewegbar gelagert ist, über eine oder mehrere Leckagenuten, um eine zwischen dem Pumpenzylinder und dem Pumpenkolben auftretende Kraftstoffleckage abzuführen. Insbesondere dann, wenn die mit Kraftstoff geschmierte und gegebenenfalls gekühlte Kraftstoffpumpe in einem Kraftstoffsystem Verwendung findet, in welchem als Kraftstoff Schweröl genutzt wird, können sich durch Reaktion des der Schmierung und gegebenenfalls Kühlung der Kraftstoffpumpe dienenden Schweröls mit im Bereich des Nockens verwendeten Schmierstoffen am Pumpenkolben und/oder am Pumpenzylinder als Verlackungen bezeichnete Ablagerungen ausbilden, die in einem Führungsbereich zwischen dem Pumpenkolben und dem Pumpenzylinder das Führungsspiel zwischen dem Pumpenkolben und dem Pumpenzylinder reduzieren. Hierdurch kann sich letztendlich an der Kraftstoffpumpe ein Kolbenfresser ausbilden, sodass dann die Kraftstoffpumpe nicht mehr betrieben werden kann. Kolbenfresser können weiterhin durch Verunreinigungen im Kraftstoff verursacht werden.

Aus der DE 10 2007 019 909 A1 ist eine Kraftstoffpumpe mit zwei im Bereich des Pumpenzylinders ausgebildeten Leckagenuten bekannt, über die eine zwischen dem Pumpenzylinder und dem Pumpenkolben auftretende Kraftstoffleckage abführbar ist, nämlich entweder in das Kraftstoffsystem und/oder drucklos in einen Leckagerücklauf, wobei zur Reduzierung von Verlackungen am Pumpenkolben und/oder Pumpenzylinder beide Leckagenuten an einem unteren Drittel der den Pumpenkolben aufnehmenden Ausnehmungen des Pumpenzylinders positioniert sind.

Aus der DE 10 2006 049 759 A1 ist eine Kraftstoffpumpe mit einem Pumpenzylinder und einem in einer Ausnehmung des Pumpenzylinders geführten Pumpenkolben bekannt, wobei im Bereich der den Pumpenkolben führenden Ausnehmung des Pumpenzylinders einerseits eine obere Zulaufnut und andererseits eine untere Ablaufnut für der Schmierung und gegebenenfalls Kühlung der Kraftstoffpumpe dienenden Kraftstoff ausgebildet ist, wobei über die obere Zulaufnut zur Schmierung und Kühlung des Pumpenkolbens Kraftstoff zugeführt und über die untere Ablaufnut der zur Schmierung und Kühlung genutzte Kraftstoff abgeführt werden kann. Dabei ist zur nach der DE 10 2006 049 759 A1 zur Reduzierung von Verlackungen der Pumpenkolben über einen in den Pumpenkolben eingebrachten Hohlraum mit Hilfe des über die Zulaufnut zugeführten und über die Ablaufnut abgeführten Kraftstoffs von innen kühlbar.

Desweiteren ist bereits aus der EP 2 339 166 A1 eine Kraftstoffpumpe bekannt geworden, bei dieser zwischen einer oberen Kante der unteren Ablaufnut und einer unteren Kante der oberen Zulaufnut ein Führungssteg für den Pumpenkolben ausgebildet ist, wobei die oder jede zu der oberen Zulaufnut führende Zulaufbohrung benachbart zu der unteren Kante der oberen Zulaufnut in die obere Zulaufnut mündet. Dabei sind die Verlackungsgefahr im Bereich des Pumpenkolbens und des Pumpenzylinders sowie die Gefahr eines Kolbenfressers auf Grund von Verunreinigungen im Kraftstoff reduziert.

Obwohl mit den aus dem Stand der Technik bekannten Kraftstoffpumpen bereits im gewissen Umfang die Gefahr eines Kolbenfresser des Pumpenkolbens im Pumpenzylinder reduziert werden kann, besteht Bedarf an einer Kraftstoffpumpe, an welcher eine weiter reduzierte Kolbenfressergefahr für den Pumpenkolben besteht.
Hiervon ausgehend liegt der vorliegenden Erfindung das Problem zugrunde, eine neuartige Kraftstoffpumpe mit reduzierter Kolbenfressergefahr zu schaffen.
Dieses Problem wird durch eine Kraftstoffpumpe nach Anspruch 1 gelöst. Erfindungsgemäß weist die obere Zulaufnut in einem unteren Abschnitt, in welchem die oder jede Zulaufbohrung in die Zulaufnut mündet, eine größere radiale Nuttiefe auf als in einem oberen Abschnitt derselben. Die Gefahr eines Kolbenfressers kann hierdurch weiter reduziert werden.
Vorzugsweise mündet die oder jede zu der oberen Zulaufnut führende Zulaufbohrung bündig zu der unteren Kante der oberen Zulaufnut in die obere Zulaufnut. Hierdurch können die Verlackungsgefahr im Bereich des Pumpenkolbens sowie des Pumpenzylinders und die Gefahr eines Kolbenfressers auf Grund von Verunreinigungen im Kraftstoff weiter reduziert werden.
Nach einer vorteilhaften Weiterbildung der Erfindung ist im Bereich der Ausnehmung des Pumpenzylinders unterhalb der unteren Ablaufnut ein Abstreifelement in einer Nut des Pumpenzylinders aufgenommen, wobei zwischen der unteren Kante der unteren Ablaufnut und einer oberen Kante der das Abstreifelement aufnehmenden Nut ein weiterer Führungssteg für den Pumpenkolben ausgebildet ist, dessen axiale Höhe kleiner ist als eines axiale Höhe des zwischen der Ablaufnut und der oberen Zulaufnut positionierten Führungsstegs. Vorzugsweise mündet die oder jede zu der unteren Ablaufnut führende Ablaufbohrung, die insbesondere einen größeren Strömungsquerschnitt aufweist als die oder jede zu der oberen Zulaufnut führende Zulaufbohrung, benachbart zu einer unteren Kante der unteren Ablaufnut, insbesondere bündig zu der unteren Kante der unteren Ablaufnut, in die untere Ablaufnut. Hierdurch kann einerseits die Verlackungsgefahr im Bereich des Pumpenkolbens sowie des Pumpenzylinders weiter reduziert werden, andererseits können Verunreinigungen im Kraftstoff definiert abgeführt werden. Die Gefahr eines Kolbenfressers wird weiter reduziert.

Vorzugsweise weist auch die die untere Ablaufnut eine axiale Nuthöhe auf, die größer als ein Kolbenhub des Pumpenkolbens ist. Die Gefahr eines Kolbenfressers kann hierdurch weiter reduziert werden.

Nach einer vorteilhaften Weiterbildung der Erfindung ist der oder jeder Führungssteg derart bemessen, dass eine sich bei Verlackungen an dem Pumpenkolben und/oder eine sich bei Verlackungen an dem oder jedem Führungssteg ausbildende und von der Fläche des oder jedes Führungsstegs abhängige Haftkraft des Pumpenkolbens an dem oder jedem Führungssteg kleiner ist als eine Rückstellkraft einer Antriebsfeder. Selbst dann, wenn eine Verlackung am Pumpenkolben und/oder an dem oder jedem Führungssteg erfolgen sollte, bleibt die Funktionsfähigkeit der Kraftstoffpumpe aufrechterhalten, da die Haftkraft des Pumpenkolbens an dem oder jedem kleinflächigen Führungsstegen im Vergleich zur Rückstellkraft der Antriebsfeder gering ist.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen schematischen Querschnitt durch eine erfindungsgemäße Kraftstoffpumpe.

Die hier vorliegende Erfindung betrifft eine Kraftstoffpumpe, insbesondere eine Hochdruckkraftstoffpumpe eines Common-Rail-Kraftstoffsystems für eine mit Schweröl betriebene Brennkraftmaschine, wie zum Beispiel eine Schiffsdieselbrennkraftmaschine.

Fig. 1 zeigt einen Querschnitt durch eine erfindungsgemäße Kraftstoffpumpe 10, wobei die Kraftstoffpumpe 10 einen Pumpenzylinder 11 und einen in einer Ausnehmung 12 des Pumpenzylinders 11 bewegbar gelagerten Pumpenkolben 13 aufweist. Der Pumpenkolben 13 ist in der Ausnehmung 12 des Pumpenzylinders 11 auf und ab bewegbar bzw. hin und her bewegbar, nämlich gesteuert über eine Nocke 14. Die Nocke 14 wird auch als Antriebsnocke bezeichnet. Der durch die Nocke 14 verursachten Bewegung des Pumpenkolbens 13 wirkt eine Rückstellkraft entgegen, die von einer Rückstellfeder 15, die auch als Antriebsfeder bezeichnet wird, bereitgestellt wird. Diese Antriebsfeder 15 stützt sich einerseits am Pumpenzylinder 11 und andererseits an einem mit dem Pumpenkolben 13 gekoppelten Abstützelement 16 ab.

Bei der in Fig. 1 gezeigten Kraftstoffpumpe 10 handelt es sich um eine Hochdruckkraftstoffpumpe eines Common-Rail-Kraftstoffsystems, wobei eine derartige Kraftstoffhochdruckpumpe Kraftstoff aus einem Niederdruckbereich des Common-Rail-Kraftstoffsystems ansaugt, verdichtet und einem Hochdruckbereich des Common-Rail-Kraftstoffsystems zur Verfügung stellt. Der Pumpenkolben 13 dient dabei der Verdichtung des Kraftstoffs in der Ausnehmung 12 des Pumpenzylinders 11, wobei der in der Ausnehmung 12 des Pumpenzylinders 11 über den Pumpenkolben 13 verdichtete Kraftstoff über eine Hochdruckbohrung 17 im Pumpenzylinder 11 in Richtung auf den Hochdruckbereich des Common-Rail-Kraftstoffsystems gefördert werden kann. Eine derartige Kraftstoffpumpe 10 wird mit Kraftstoff geschmiert und ggf. gekühlt, sodass demnach zur Schmierung und ggf. Kühlung des Pumpenkolbens 13, der in der Ausnehmung 12 des Pumpenzylinders 11 beweglich geführt ist, Kraftstoff dient.

Insbesondere dann, wenn die Kraftstoffpumpe 10 als Kraftstoff Schweröl ansaugt und verdichtet, besteht die Gefahr, dass das Schweröl, welches auch zur Schmierung des Pumpenkolbens 13 dient, mit Schmierstoffen, welche im Bereich der Nocke 14 zur Schmierung derselben verwendet werden und welche sich in den Bereich um die Antriebsfeder 15 und damit in den Bereich eines aus dem Pumpenzylinder 11 herausragenden Abschnitts des Pumpenkolbens 13 ausbreiten, reagiert, wobei sich dann Reaktionsprodukte des Kraftstoffs und des im Bereich des Nockens 14 verwendeten Schmierstoffs als sogenannte Verlackungen im Bereich des Pumpenkolbens 13 und/oder in Folge der Hubbewegung des Pumpenkolbens 13 im Bereich der Ausnehmung 12 des Pumpenzylinders 11 ablagern können, die ein Führungsspiel zwischen dem Pumpenkolben 13 und dem Pumpenzylinder 11 reduzieren. Ein reduziertes Führungsspiel kann zu einem Kolbenfresser des Pumpenkolbens 13 führen. Kolbenfresser können weiterhin durch Verunreinigungen im Kraftstoff verursacht werden. Die hier vorliegende Erfindung betrifft nun Details der Kraftstoffpumpe 10, mit Hilfe derer die Gefahr eines Kolbenfressers des Pumpenkolbens 13 reduziert werden kann.

In den Pumpenzylinder 11, nämlich im Bereich der Ausnehmung 12 desselben, innerhalb derer der Pumpenkolben 13 geführt ist, ist eine obere Zulaufnut 18 und eine untere Ablaufnut 19 eingebracht, wobei die obere Zulaufnut 18 über mindestens eine Zulaufbohrung 20 an ein erstes Druckniveau gekoppelt ist, und wobei die untere Ablaufbohrung 19 über mindestens eine Ablaufbohrung 21 an ein zweites Druckniveau gekoppelt ist.

In dem Fall, in welchem es sich bei der Kraftstoffpumpe um eine Hochdruckkraftstoffpumpe eines Common-Rail-Kraftstoffsystems handelt, handelt es sich beim ersten Druckniveau um das Druckniveau, welches in einem Niederdruckbereich des Common-Rail-Kraftstoffsystems herrscht. Bei dem zweiten Druckniveau handelt es sich dann vorzugsweise um Umgebungsdruck. Das Druckniveau des Niederdruckbereichs wird über eine Niederdruckkraftstoffpumpe eingestellt uns ist größer als der Umgebungsdruck.

Zwischen einer unteren Kante 22 der oberen Zulaufnut 18 und einer oberen Kante 23 der unteren Ablaufnut 19 ist ein Führungssteg 24 für den Pumpenkolben 13 ausgebildet.

Die oder jede zu der oberen Zulaufnut 18 führende Zulaufbohrung 20 mündet benachbart zu der unteren Kante 22 der oberen Zulaufnut 18 in dieselbe. Hierdurch kann gewährleistet werden, dass zur Schmierung und gegebenfalls Kühlung des Pumpenkolbens 13 über die oder jede Zulaufbohrung 20 in die Zulaufnut 18 eingebrachter Kraftstoff definiert über den zwischen der oberen Zulaufnut 18 und der unteren Ablaufnut 19 positionierten Führungssteg 24 strömt und so verhindert, dass sich im Bereich des Führungsstegs 24 entweder Fremdpartikel des Kraftstoffs, welcher der Schmierung und ggf. Kühlung des Pumpenkolbens 13 dient, oder Verlackungen im Bereich des Führungsstegs 24 ablagern können. Hierdurch wird die Gefahr eines Kolbenfressers für den Pumpenkolben 13 reduziert.

Vorzugsweise mündet die oder jede zu der oberen Zulaufnut 18 führende Zulaufbohrung 20 bündig zu der unteren Kante 22 der oberen Zulaufnut 18 in die obere Zulaufnut 18. Dies ist besonders bevorzugt, um über den Führungssteg 24, der zwischen der oberen Zulaufnut 18 und der unteren Ablaufnut 19 ausgebildet ist, stets einen ausreichenden Kraftstoffstrom zu gewährleisten, um so der Ausbildung einer Verlackung und/oder dem Festsetzen von im Kraftstoff enthaltenen Fremdpartikeln im Bereich dieses Führungsstegs 24 zu vermeiden.

Im Bereich der Ausnehmung 12 des Pumpenzylinders 11 ist unterhalb der unteren Ablaufnut 19 eine Nut 25 ausgebildet, in der ein Abstreifelement 26 aufgenommen ist. Zwischen einer unteren Kante 27 der unteren Ablaufnut 19 und einer oberen Kante 28 der das Abstreifelement 26 aufnehmenden Nut 25 ist ein weiterer Führungssteg 29 ausgebildet, dessen axiale Höhe C2 vorzugsweise kleiner ist als die axiale Höhe C1 des zwischen der unteren Ablaufnut 19 und der oberen Zulaufnut 18 positionierten Führungsstegs 24.

Die oder jede zu der unteren Ablaufnut 19 führende Ablaufbohrung 21 mündet vorzugsweise benachbart zu der unteren Kante 27 der unteren Ablaufnut 19 in dieselbe, vorzugsweise derart, dass die oder jede zu der unteren Ablaufnut 19 führende Ablaufbohrung 21 bündig zu der unteren Kante 27 der unteren Ablaufnut 19 in dieselbe mündet und/oder teilweise in dem zwischen der unteren Ablaufnut 19 und der das Abstreifelement 26 aufnehmenden Nut 25 positionierten Führungssteg 29 versenkt ist. In Fig. 1 ist die Ablaufbohrung 21 teilweise in dem Führungssteg 29 versenkt. Hierdurch wird ein optimaler Abtransport des zur Schmierung und gegebenenfalls Kühlung in die Zulaufnut 18 eingebrachten Kraftstoffs, der über den Führungssteg 24 in die untere Ablaufnut 19 strömt, aus der unteren Ablaufnut 19 gewährleistet. Weiterhin wird gewährleistet, dass gegebenenfalls über das Abstreifelement 26 in den Bereich der unteren Ablaufnut 19 eingebrachtes, im Bereich des Nockens 14 verwendetes Schmiermittel, definiert aus der Ablaufnut 19 abgeführt wird, sodass keine Gefahr besteht, dass im Bereich der Nocken 14 verwendetes Schmiermittel mit dem der Schmierung des Pumpenkolbens 13 dienenden Kraftstoffs reagiert und zu Verlackungen im Bereich des unteren Führungsstegs 29 sowie der unteren Ablaufnut 19 führt.

Vorzugsweise weist die oder jede zu der unteren Ablaufnut 19 führende Ablaufbohrung 21 ferner einen größeren Strömungsquerschnitt aufweist als die oder jede zu der oberen Zulaufnut 18 führende Zulaufbohrung 20 auf. Verunreinigungen im Kraftstoff können so definiert aus der Ablaufnut 19 vom Pumpenkolben 13 abgeführt werden.

Wie Fig. 1 entnommen werden kann, verfügt die obere Zulaufnut 18 über eine abgestufte Kontur. So ist in einem unteren Abschnitt 30 der oberen Zulaufnut 18 dieselbe durch eine größere radiale Nuttiefe gekennzeichnet als in einem oberen Abschnitt 31 derselben. In den unteren Abschnitt 30 der oberen Zulaufnut 18, der über die größere radiale Nuttiefe verfügt als der obere Abschnitt 31 derselben, mündet die oder jede Zulaufbohrung 20. Die axiale Nuthöhe des unteren Abschnitts 30 der Zulaufnut 18 ist geringer als die axiale Nuthöhe des oberen Abschnitts 31 der Zulaufnut 18.

Vorzugsweise verfügt die obere Zulaufnut 18 insgesamt über eine axiale Nuthöhe B, die einerseits größer als ein durch den Nocken 14 bedingter Kolbenhub A des Pumpenkolbens 13 ist. Bedingt dadurch, dass die axiale Nuthöhe B der oberen Zulaufnut 18 größer als der durch den Nocken 14 bewirkte Kolbenhub A des Pumpenkolbens 13 ist (B>A), besteht keine Gefahr, dass Schmierstoff, der im Bereich des Nockens 14 verwendet wird und infolge der Hubbewegung des Kolbens 13 über das Abstreifelement 26 ggf. in den Bereich der oberen Zulaufnut 18 gelangt, in einen Abschnitt der Ausnehmung 12 des Pumpenzylinders 11 gelangt, der oberhalb der oberen Zulaufnut 18 positioniert ist. Hierdurch kann die Gefahr eines Kolbenfressers für den Pumpenkolben 13 weiter reduziert werden.

In Fig. 1 entspricht die axiale Nuthöhe D der unteren Ablaufnut 19 in etwa dem Strömungsquerschnitt der oder jeder zu der unteren Ablaufnut 19 führenden Ablaufbohrung 21. Obwohl in Fig. 1 nicht gezeigt, kann die untere Ablaufnut 19 auch eine deutlich größere axiale Nuthöhe D aufweisen, die dann größer als der durch den Nocken 14 bedingte Kolbenhub A des Pumpenkolbens 13 ist. Dann, wenn D>A ist, kann die Gefahr einer Beschädigung des Abstreifelements 26 und damit letztendlich die Gefahr eines Kolbenfressers für den Pumpenkolben 13 weiter reduziert werden.

Die Erfindung kann bei jeglicher Form von mit Kraftstoff geschmierten Kraftstoffpumpen Verwendung finden. Insbesondere findet die Erfindung Verwendung bei einer Hochdruckkraftstoffpumpe eines Common-Rail-Kraftstoffsystems, bei welchem als Kraftstoff Schweröl verwendet wird.

Durch die erfindungsgemäße Ausgestaltung der Kraftstoffpumpe 10 kann die Gefahr von Kolbenfressern für den Pumpenkolben 13 der Kraftstoffpumpe 10 reduziert werden.

Fremdpartikel im Kraftstoff, der zur Schmierung und ggf. Kühlung über die oder jede Zulaufbohrung 20 der oberen Zulaufnut 18 zugeführt wird, können infolge des Druckunterschieds zwischen der oberen Zulaufnut 18 und der unteren Ablaufnut 19 definiert über den zwischen der Zulaufnut 18 und der Ablaufnut 19 positionierten Führungssteg 24 in den Bereich der unteren Ablaufnut 19 abgeführt werden, um über die oder jede Ablaufbohrung 21 von der Kraftstoffpumpe 10 abgeführt zu werden. Da dieser Führungssteg 24 eine geringe axiale Höhe C1 aufweist, und weiterhin die oder jede Zulaufbohrung 20 vorzugsweise bündig zu der unteren Kante 22 der oberen Zulaufnut 18 in dieselbe mündet, wird über diesen Führungssteg 24 eine ausreichende Kraftstoffströmung gewährleistet. Im Kraftstoff enthaltene Fremdpartikel können sich demnach nicht im Bereich dieses Führungsstegs 24 festsetzen. Ferner können sich in Folge der Kraftstoffströmung keine Verlackungen im Bereich dieses Führungsstegs 24 ausbilden. Weiterhin wird über die ausreichende große Kraftstoffströmung, die über den Führungssteg 24 strömt, verhindert, dass im Bereich des Nockens 14 genutzte Schmierstoffe, die infolge der Hubbewegung des Pumpenkolbens 13 ggf. über das Abstreifelement 26 und den weiteren Führungssteg 29 in die Ablaufnut 19 gelangen können, den Führungssteg 24 passieren und in den Bereich der oberen Zulaufnut 18 gelangen. Sollten dennoch geringfügige Mengen derartigen Schmierstoffs in den Bereich der oberen Zulaufnut 18 gelangen, so wird über die definierte, abgestufte Konturierung der oberen Zulaufnut 18 gewährleistet, dass sich ggf. dort ausbildende Verlackungen das Führungsspiel für den Pumpenkolben 13 im Bereich der oberen Zulaufnut 18 nicht kritisch reduzieren, sodass sich dann infolge solcher Verlackungen kein Kolbenfresser ausbildet.

Beide Führungsstege 24, 29 verfügen über eine relativ kurze axiale Länge. Dadurch, dass beide Führungsstege 24, 29 über eine relativ kurze axiale Länge verfügen, bleibt selbst dann, wenn eine Verlackung am Pumpenkolben 13 und/oder an den Führungsstegen 24, 29 erfolgen sollte, die Funktionsfähigkeit der Kraftstoffpumpe 10 aufrechterhalten, da dann die Haftkraft bzw. Reibkraft des Pumpenkolbens 13 an den kleinflächigen Führungsstegen 24, 29 im Vergleich zur Rückstellkraft der Antriebsfeder 15 gering ist.

Die Fläche der Führungsstege 24, 29 ist demnach vorzugsweise derart bemessen, dass eine sich bei Verlackungen am Pumpenkolben 13 und/oder an den Führungsstegen 24, 29 ausbildende und von der Fläche der Führungsstege 24, 29 abhängige Haftkraft des Pumpenkolbens 13 an denselben kleiner ist als die Rückstellkraft der Antriebsfeder 15. Hierdurch kann ein Notbetrieb der Kraftstoffpumpe 10 aufrechterhalten werden. Hierzu ist vorzugsweise die Summe aus C1 und C2, also die Summe der axialen Höhen der Führungsstege 24 und 29, deutlich kleiner als der durch den Nocken 14 bedingte Kolbenhub A des Pumpenkolbens 13.

Dann, wenn die Summe aus C1 und C2 in etwa A entspricht, bleibt der Pumpenkolben 13 bei Verlackungen am Pumpenkolben 13 und/oder bei Verlackungen an den Führungsstege 24 und 29 stecken. Dies kann alternativ genutzt werden, um Schäden an anderen Baugruppen der Brennkraftmaschine, die durch einen ungleichmäßige Förderleistung bzw. Pumpleistung der Kraftstoffpumpe 10 verursacht werden können, zu vermeiden.

### Bezugszeichenliste

- 10: Kraftstoffpumpe
- 11: Pumpenzylinder
- 12: Ausnehmung
- 13: Pumpenkolben
- 14: Antriebsnocke
- 15: Antriebsfeder
- 16: Abstützelement
- 17: Hockdruckbohrung
- 18: Zulaufnut
- 19: Ablaufnut
- 20: Zulaufbohrung
- 21: Ablaufbohrung
- 22: Kante
- 23: Kante
- 24: Führungssteg
- 25: Nut
- 26: Abstreifelement
- 27: Kante
- 28: Kante
- 29: Führungssteg
- 30: Abschnitt
- 31: Abschnitt

## Patentansprüche

1. Kraftstoffpumpe (10), insbesondere Hochdruckkraftstoffpumpe eines Common-Rail-Kraftstoffsystems, mit einem in einem Pumpenzylinder (11) geführten Pumpenkolben (13), wobei im Bereich einer Ausnehmung (12) des Pumpenzylinders (11), in welcher der Pumpenkolben (13) geführt ist, eine über mindestens eine Zulaufbohrung (20) an ein erstes Druckniveau gekoppelte obere Zulaufnut (18) und eine über mindestens eine Ablaufbohrung (21) an ein zweites Druckniveau gekoppelte untere Ablaufnut (19) für der Schmierung und gegebenenfalls Kühlung dienenden Kraftstoff ausgebildet ist, wobei zwischen einer oberen Kante (23) der unteren Ablaufnut (19) und einer unteren Kante (22) der oberen Zulaufnut (18) ein Führungssteg (24) für den Pumpenkolben (13) ausgebildet ist, wobei die oder jede zu der oberen Zulaufnut (18) führende Zulaufbohrung (20) benachbart zu der unteren Kante (22) der oberen Zulaufnut (18) in die obere Zulaufnut (18) mündet, **dadurch gekennzeichnet, dass** die obere Zulaufnut (18) in einem unteren Abschnitt (30), in welchem die oder jede Zulaufbohrung (20) in die Zulaufnut (18) mündet, eine größere radiale Nuttiefe aufweist als in einem oberen Abschnitt (31) derselben, wobei die untere Ablaufnut (19) näher an einem den Pumpenkolben (13) antreibenden Nocken (14) liegt als die obere Zulaufnut (18).

2. Kraftstoffpumpe nach Anspruch 1, **dadurch gekennzeichnet, dass** die oder jede zu der oberen Zulaufnut (18) führende Zulaufbohrung (20) bündig zu der unteren Kante (22) der oberen Zulaufnut (18) in dieselbe mündet.

3. Kraftstoffpumpe nach Anspruch 1 oder 2, **dadurch gekennzeichnet, dass** im Bereich der Ausnehmung (12) des Pumpenzylinders (11) unterhalb der unteren Ablaufnut (19) ein Abstreifelement (26) in einer Nut (25) des Pumpenzylinders (11) aufgenommen ist, wobei zwischen einer unteren Kante (27) der unteren Ablaufnut (19) und einer oberen Kante (29) der das Abstreifelement (26) aufnehmenden Nut (25) ein weiterer Führungssteg (29) für den Pumpenkolben (14) ausgebildet ist, dessen axiale Höhe (C2) kleiner ist als eine axiale Höhe (C1) des zwischen der Ablaufnut (19) und der oberen Zulaufnut (18) positionierten oberen Führungsstegs (24).

4. Kraftstoffpumpe nach einem der Ansprüche 1 bis 3, **dadurch gekennzeichnet, dass** die oder jede zu der unteren Ablaufnut (19) führende Ablaufbohrung (21) einen größeren Strömungsquerschnitt aufweist als die oder jede zu der oberen Zulaufnut (18) führende Zulaufbohrung (20).

5. Kraftstoffpumpe nach einem der Ansprüche 1 bis 4, **dadurch gekennzeichnet, dass** die oder jede zu der unteren Ablaufnut (19) führende Ablaufbohrung (21) benachbart zu einer unteren Kante (27) der unteren Ablaufnut (19) in die untere Ablaufnut (19) mündet.

6. Kraftstoffpumpe nach einem der Ansprüche 1 bis 5, **dadurch gekennzeichnet, dass** die oder jede zu der unteren Ablaufnut (19) führende Ablaufbohrung (21) bündig zu der unteren Kante (17) der unteren Ablaufnut (19) in die untere Ablaufnut (19) mündet.

7. Kraftstoffpumpe nach Anspruch 3, **dadurch gekennzeichnet, dass** die oder jede zu der unteren Ablaufnut (19) führende Ablaufbohrung (21) zumindest in dem zwischen der unteren Ablaufnut (19) und der das Abstreifelement (26) aufnehmenden Nut (25) positionierten Führungssteg (29) verläuft.

8. Kraftstoffpumpe nach einem der Ansprüche 1 bis 7, **dadurch gekennzeichnet, dass** die obere Zulaufnut (18) eine axiale Nuthöhe (B) aufweist, die größer als ein Kolbenhub (A) des Pumpenkolbens (13) ist.

9. Kraftstoffpumpe nach einem der Ansprüche 1 bis 8, **dadurch gekennzeichnet, dass** die untere Ablaufnut (19) eine axiale Nuthöhe (D) aufweist, die größer als ein Kolbenhub (A) des Pumpenkolbens (13) ist.

10. Kraftstoffpumpe nach einem der Ansprüche 1 bis 9, **dadurch gekennzeichnet, dass** die Zulaufnut (18) über die oder jede Zulaufbohrung an einen Niederdruckbereich des Common-Rail-Kraftstoffsystems angeschlossen ist.

11. Kraftstoffpumpe nach einem der Ansprüche 1 bis 10, **dadurch gekennzeichnet, dass** die Ablaufnut (19) über die oder jede Ablaufbohrung (21) an einen Bereich des Common-Rail-Kraftstoffsystems angeschlossen ist, in welchem Umgebungsdruck herrscht.

12. Kraftstoffpumpe nach einem der Ansprüche 1 bis 11, **dadurch gekennzeichnet, dass** der oder jeder Führungssteg (24, 29) derart bemessen ist, dass eine sich bei Verlackungen ausbildende und von der Fläche des oder jedes Führungsstegs (24, 29) abhängige Haftkraft des Pumpenkolbens (13) an dem oder jedem Führungssteg kleiner ist als eine Rückstellkraft einer Antriebsfeder (15).

## Claims

1. A fuel pump (10), in particular high-pressure fuel pump of a common-rail fuel system, with a pump plunger (13) guided in a pump cylinder (11), wherein in the region of a recess (12) of the pump cylinder (11), in which the pump plunger (13) is guided, an upper flow groove (18) coupled via at least one inflow bore (20) to a first pressure level and a lower outflow groove (19) coupled via at least one outflow bore (21) to a second pressure level for the fuel serving for the lubrication and if appropriate cooling is formed, wherein between an upper edge (23) of the lower outflow groove (19) and a lower edge (22) of the upper inflow groove (18) a guide land (24) for the pump plunger (13) is formed, wherein the or each inflow bore (2) leading to the upper inflow groove (18) leads into the upper inflow groove (18) adjacently to the lower edge (22) of the upper inflow groove (18), **characterized in that** the upper inflow groove (18), in a lower section (30), in which the or each inflow bore (20) leads into the inflow groove (18), has a greater radial groove depth than in an upper section (31) of the same, wherein the lower outflow groove (19) lie nearer a cam (14) driving the pump plunger (13) than the upper inflow groove (18).

2. The fuel pump according to Claim 1, **characterized in that** the or each inflow bore (20) leading to the upper inflow groove (18) leads into the upper inflow groove (18) flush with the lower edge (22) of the same.

3. The fuel pump according to Claim 1 or 2, **characterized in that** in the region of the recess (12) of the pump cylinder (11) below the lower outflow groove (19) a scraper element (26) is received in a groove (25) of the pump cylinder (11), wherein between a lower edge (27) of the lower outflow groove (19) and an upper edge (29) of the groove (25) receiving the scraper element (26), a further guide land (29) for the pump plunger (14) is formed, the axial height (C2) of which is smaller than an axial height (C1) of the upper guide land (24) positioned between the outflow groove (19) and the upper inflow groove (18) .

4. The fuel pump according to any one of the Claims 1 to 3, **characterized in that** the or each outflow bore (21) leading to the lower outflow groove (19) has a larger flow cross section than the or each inflow bore (20) leading to the upper inflow groove (18).

5. The fuel pump according to any one of the Claims 1 to 4, **characterized in that** the or each outflow bore (21) leading to the lower outflow groove (19) leads into the lower outflow groove (19) adjacently to a lower edge (27) of the lower outflow groove (19).

6. The fuel pump according to any one of the Claims 1 to 5, **characterized in that** the or each outflow bore (21) leading to the lower outflow groove (19) leads into the lower outflow groove (19) flush with the lower edge (17) of the lower outflow groove (19).

7. The fuel pump according to Claim 3, **characterized in that** the or each outflow bore (21) leading to the lower outflow groove (19) runs at least in the guide land (29) positioned between the lower outflow groove (19) and the groove (25) receiving the scraper element (26) .

8. The fuel pump according to any one of the Claims 1 to 7, **characterized in that** the upper inflow groove (18) has an axial groove height (B) which is greater than a plunger stroke (A) of the pump plunger (13).

9. The fuel pump according to any one of the Claims 1 to 8, **characterized in that** the lower outflow groove (19) has an axial groove height (D) which is greater than a plunger stroke (A) of the pump plunger (13).

10. The fuel pump according to any one of the Claims 1 to 9, **characterized in that** the inflow groove (18) is connected via the or each inflow bore to a low pressure region of the common-rail fuel system.

11. The fuel pump according to any one of the Claims 1 to 10, **characterized in that** the outflow groove (19) is connected via the or each outflow bore (21) to a region of the common-rail fuel system, in which ambient pressure is present.

12. The fuel pump according to any one of the Claims 1 to 11, **characterized in that** the or each guide land (24, 29) is dimensioned in such a manner that an adhesion force of the pump plunger (13) on the or each guide land which forms during gumming-up and is dependent on the area of the or each guide land (24, 29) is smaller than a resetting force of a driving spring (15).

## Revendications

1. Pompe à carburant (10), notamment pompe à carburant à haute pression d'un système de carburant à rail commun, comportant un piston de pompe (13) guidé dans un cylindre de pompe (11), dans lequel au niveau d'un évidement (12) du cylindre de pompe (11), dans lequel le piston de pompe (13) est guidé, une rainure d'admission supérieure (18) couplée par l'intermédiaire d'au moins un alésage d'admission (20) à un premier niveau de pression et une rainure d'évacuation inférieure (19) couplée par l'intermédiaire d'au moins un alésage d'évacuation (21) à un deuxième niveau de pression est réalisé pour le carburant servant à la lubrification et le cas échéant au refroidissement, dans laquelle entre une arête supérieure (23) de la rainure d'évacuation inférieure (19) et une arête inférieure (22) de la rainure d'admission supérieure (18) un gradin de guidage (24) est réalisé pour le piston de pompe (13), dans laquelle le ou chaque alésage d'admission (20) menant à la rainure d'admission supérieure (18) débouche à proximité de la rainure inférieure (22) de la rainure d'admission supérieure (18) dans la rainure d'admission supérieure (18), **caractérisée en ce que** la rainure d'admission supérieure (18) présente dans une portion inférieure (30), dans laquelle le ou chaque alésage d'admission (20) débouche dans la rainure d'admission (18), une plus grande profondeur de rainure radiale que dans une portion supérieure (31) de cette dernière, dans laquelle la rainure d'évacuation inférieure (19) se situe plus près d'une came (14) entraînant le piston de pompe (13) que la rainure d'admission supérieure (18).

2. Pompe à carburant selon la revendication 1, **caractérisée en ce que** le ou chaque alésage d'admission (20) menant à la ou chacune des rainures d'admission supérieure (18) débouche au ras de l'arête inférieure (22) de la rainure d'admission supérieure (18) dans celle-ci.

3. Pompe à carburant selon la revendication 1 ou 2, **caractérisée en ce que** au niveau de l'évidement (12) du cylindre de pompe (11) au-dessous de la rainure d'évacuation inférieure (19) un élément racleur (26) est renfermé dans une rainure (25) du cylindre de pompe (11), dans laquelle entre une arête inférieure (27) de la rainure d'évacuation inférieure (19) et une arête supérieure ((29) de la rainure (25) renfermant l'élément racleur (26) un gradin de guidage supplémentaire (29) pour le piston de pompe (14) est réalisé, dont la hauteur axiale (C2) est plus petite qu'une hauteur axiale (C1) du gradin de guidage supérieur (24) positionné entre la rainure d'évacuation (19) et la rainure d'admission supérieure (18).

4. Pompe à carburant selon une des revendications 1 à 3, **caractérisée en ce que** le ou chaque alésage d'évacuation (21) menant à la rainure d'évacuation inférieure (19) présente une plus grande section transversale d'écoulement que le ou chaque alésage d'admission (20) menant à la rainure d'admission supérieure (18).

5. Pompe à carburant selon une des revendications 1 à 4, **caractérisée en ce que** le ou chaque alésage d'évacuation (21) menant à la rainure d'évacuation inférieure (19) débouche à proximité d'une arête inférieure (27) de la rainure d'évacuation inférieure (19) dans la rainure d'évacuation inférieure.

6. Pompe à carburant selon une des revendications 1 à 5, **caractérisée en ce que** le ou chaque alésage d'évacuation (21) menant à la rainure d'évacuation inférieure (19) débouche au ras de l'arête inférieure (17) de la rainure d'évacuation inférieure (19) dans la rainure d'évacuation inférieure (19).

7. Pompe à carburant selon la revendication 3, **caractérisée en ce que** le ou chaque alésage d'évacuation (21) menant à la rainure d'évacuation intérieure (19) s'étend au moins dans le gradin de guidage (29) positionné entre la rainure d'évacuation inférieure (19) et la rainure (25) renfermant l'élément racleur (26) .

8. Pompe à carburant selon une des revendications 1 à 7, **caractérisée en ce que** la rainure d'admission supérieure (18) présente une hauteur de rainure axiale (B) qui est plus grande qu'une course de piston (A)du piston de pompe (13).

9. Pompe à carburant selon une des revendications 1 à 8, **caractérisée en ce que** la rainure d'admission inférieure (19) présente une hauteur de rainure axiale (D) qui est plus grande qu'une course de piston (A)du piston de pompe (13).

10. Pompe à carburant selon une des revendications 1 à 9, **caractérisée en ce que** la rainure d'admission (18) est raccordée par l'intermédiaire du ou chaque alésage d'admission à une zone à basse pression du système de carburant à rail commun.

11. Pompe à carburant selon une des revendications 1 à 10, **caractérisée en ce que** la rainure d'évacuation (19) est raccordée par l'intermédiaire du ou chaque alésage d'évacuation (21) à une zone du système de carburant à rail commun, dans laquelle une pression ambiante prédomine.

12. Pompe à carburant selon une des revendications 1 à 11, **caractérisée en ce que** le ou chaque gradin de guidage (24,29) est dimensionné de telle sorte qu'une force adhésive du piston de pompe (13) dépendant de la surface du ou de chaque gradin de guidage (24,29) apparaissant lors de la formation de dépôts de laque sur ou chaque gradin de guidage est plus petite qu'une force de rappel d'un ressort d'entraînement (15).
